# EUROPÄISCHE PATENTSCHRIFT

(11) **EP 0 297 256 B1**
(45) Veröffentlichungstag und Bekanntmachung des Hinweises auf die Patenterteilung: **22.07.1992**
(21) Anmeldenummer: 88107670.7
(22) Anmeldetag: 13.05.1988
(51) Int. Cl.: F02M 37/10

(54) **Brennstoffördereinheit**
Fuel supply device
Dispositif d'alimentation en carburant

(30) Priorität: 03.07.1987 DE 3721977
(43) Veröffentlichungstag der Anmeldung: 04.01.1989
(73) Patentinhaber: PIERBURG GMBH, 41460 Neuss (DE)
(72) Erfinder: Reinhardt, Piet-Jürgen, D-4040 Neuss 1 (DE)

(56) Entgegenhaltungen:
- DE-A- 2 750 081
- US-A- 4 651 701
- US-A- 4 694 857

## Beschreibung

Die Erfindung betrifft eine Brennstoffördereinheit nach dem Oberbegriff des Patentanspruchs 1.

Eine aus der DE-A-15 26 652 bekannte Brennstoffördereinheit weist eine elektrische, über ein elastisches Kissen am Tankboden anliegende Kraftstoffpumpe auf, die unmittelbar am Förderrohr aufgehängt ist, wobei dieses Förderrohr zweiteilig ausgeführt ist und die beiden Teilstücke über eine Hülse oder Muffe miteinander verbunden sind. Diese Hülse oder Muffe kann beispielsweise ein Kunststoffrohr oder eine andere elastische, nachgiebige Einrichtung sein. Die Pumpe ist über das Rohrstück gegen den Tankboden gedrückt, wobei das Trägerrohr und die Muffe eine Art Vorspannung bilden.

Die in einer Größenordnung bis zu 15 mm zu erwartenden Höhentoleranzen heute verwendeter Brennstofftanks kann obige Pumpe durch senkrechtes Bewegungsspiel nicht ausgleichen, weil bei dieser Ausführung die Muffe verhältnismäßig starr ausgebildet sein muß, um eine ausreichende Lagesicherung der Pumpe zu gewährleisten und das parallel zum Tankboden laufende Förderrohr nur in begrenztem Maß ausgelenkt werden kann.

Bei einer Ausführung nach der DE-A-27 50 081 ist die Pumpe ebenfalls an dem Förderrohr aufgehängt, kann sich jedoch axial ausreichend verschieben und stützt sich entweder direkt oder über einen separaten Stützfuß am Tankboden unter Zuhilfenahme von Dämpfungselementen ab.

Um ein Verdrehen der Pumpe auf dem Förderrohr zu verhindern, ist am Tankverschlußdeckel eine Führung vorgesehen, die mittels seitlich abstehender Flansche in ein Gestell eingreift und dieses verschieblich führt. An dieses Gestell ist mittels Dämpfungselemente die Brennstoffpumpe angeordnet.

Für neuere Brennstoffördereinrichtungen ist eine Einmündung von Rücklaufleitungen unterhalb des Brennstoffspiegels vorgesehen, um überflüssige Dampfbildung zu verhindern.

Vorteilhafterweise ist daher eine Rücklaufleitung mit an dem Tankverschlußdeckel anzuordnen, wobei auch hier Maßnahmen vorzusehen sind, den Rücklaufleitungsaustritt so tief wie möglich im Tank anzuordnen.

Hiervon ausgehend stellt sich die Erfindungsaufgabe, eine gattungsbildende Brennstoffördereinheit derart zu gestalten, daß sich der Sauganschluß der Brennstoffpumpe und der Rücklaufleitungsaustritt auch bei sich absenkendem Tankboden immer direkt über dem Tankboden befinden.

Diese Aufgabe ist durch die kennzeichnenden Merkmale des Anspruchs 1 gelöst. Vorteilhafter Weiterbildungen sind durch die Merkmale der Unteransprüche gekennzeichnet.

Die durch die Erfindung erreichten Vorteile sind in der nachfolgenden Beschreibung eines in der Figur 1 dargestellten Ausführungsbeispiels angegeben.

Es zeigen:
- Fig. 1: einen Schnitt der Seitenansicht einer ersten Ausführungsform,
- Fig. 2: einen Teilschnitt der Seitenansicht einer zweiten Ausführungsform.

Die in Figur 1 dargestellte Brennstoffördereinheit besteht aus einem Tankverschlußdeckel 1 mit einem fest mit diesem verbundenen Druckleitungsteil 2 und einem Rücklaufleitungsteil 4.

Über diese beiden Leitungsteile 2, 4 ist ein Unterteil 6 mit weiterführenden Leitungsteilen 3, 9 der Druck- und der Rücklaufleitung geschoben, wobei zwischen Deckel 1 und Unterteil 6 auf das Rücklaufleitungsteil 4 eine Druckfeder 5 aufgeschoben ist, so daß sich das Unterteil 6 in Verlängerung der Rücklaufleitungsachse unter der Kraft dieser Feder 5 am Tankboden 7 abstützt.

Die Druckleitung 9 im Unterteil 6 ist über einen als Dämpfungselement wirkenden Balg 11 mit dem Druckanschluß einer elektrischen Brennstoffpumpe 8 verbunden.

Die Rücklaufleitung 3 im Unterteil 6 mündet über eine Auslaßöffnung 14 in den Brennstofftank aus.

Dadurch wird gewährleistet, daß die Brennstofförderpumpe 8 mit ihrem Sauganschluß immer direkt über dem Tankboden steht und eine sichere Brennstofförderung auch bei Restmengen garantieren kann.

Die durch die hydraulische Pulsation entstehenden Schwingungen und Vibrationen werden durch Dämpfungsmittel 13 im Lagerauge 10 und durch das die Pumpe 8 mit der Druckleitung 2 verbindende, als Balg ausgeführte Dämpfungselement 11, wodurch die Druckleitung 2 spannungsfrei wird, derart gedämpft, daß eine Geräuschübertragung auf den Tankverschlußdeckel 1 und damit auf den Brennstofftank vermieden wird.

Das durch die Druckfeder 5 sich immer am Tankboden 7 abstützende Unterteil 6 bewirkt, daß sich die Auslaßöffnung 14 immer dicht über dem Tankboden befindet, wodurch auch bei kleinen Füllmengen der Brennstoffrücklauf unterhalb des Brennstoffspiegels stattfindet, so daß unnötige Gasbildung vermieden wird.

Eine an dem Tankverschluß 1 angebrachte Führungshülse 15, die beim Zusammenbau der Brennstoffördereinheit nach außen federt, greift hinter einen Sperransatz 16 am Unterteil 6 der Rücklaufleitung 3 und verhindert ein unkontrollierbares Auseinanderfallen des Systems im ausgebauten Zustand.

Vorteilhafterweise ist zur Abdichtung des Druckleitungsteils 2 im Bereich der Druckleitung 9 ein Dichtring 17 angeordnet.

Aus Fig. 2 ersichtlich sind bei einer weiteren Ausführungsform zusätzlich zur axialen Fixierung der elektrischen Brennstoffpumpe Federelemente 18 zur radialen Fixierung vorgesehen, wobei das Filterelement 12 als Dämpfungselement ausgebildet ist, das auf dem Tankboden aufliegt und eine größere Federsteifigkeit als der zwischen der elektrischen Brennstoffpumpe 8 und dem Druckleitungsteil 9 angebrachte Balg 11 aufweist.
Das Filterelement 12 ist über ein weiteres Dämpfungselement 19 mit der elektrischen Brennstoffpumpe verbunden.

## Patentansprüche

1. Brennstoffördereinheit mit einer in einem Brennstofftank eines Kraftfahrzeuges einbaubaren elektrischen Brennstoffpumpe (8), die über ein Geräuschdämpfungselement (13) oder über Federelemente (18) an einem Unterteil (6) befestigt ist, das mit einem über ein weiteres Geräuschdämpfungselement (11) mit dem Druckanschluß der Brennstoffpumpe (8) verbundenen unteren Druckleitungsteil (9) auf einen fest mit einem Tankverschlußdeckel (1) verbundenen oberen Druckleitungsteil (2) aufgeschoben und durch eine mit dem Tankverschlußdeckel (1) fest verbundene Führung unverdrehbar geführt und unter der Kraft einer auf das Unterteil (6) einwirkenden Druckfeder (5) über Distanzmittel in definiertem Abstand zum Tankboden (7) gehalten wird, dadurch gekennzeichnet, daß die Führung von einem oberen Rücklaufleitungsteil (4) gebildet ist, auf das das Unterteil (6) mit einem in den Brennstofftank ausmündenden unteren Rücklaufleitungsteil (3) aufgeschoben ist, wobei die Druckfeder (5) zwischen Tankverschlußdeckel (1) und Unterteil (6) auf das obere Rücklaufleitungsteil (4) aufgeschoben ist und sich das Unterteil (6) in Verlängerung der Rücklaufleitungsachse am Tankboden (7) abstützt.

2. Brennstoffördereinheit nach Anspruch 1, dadurch gekennzeichnet, daß das auf das obere Rücklaufleitungsteil (4) gesteckte Unterteil (6) durch eine beim Zusammenstecken radial nach außen federnde Führungshülse (15) und einen am Unterteil (6) angeordneten Sperransatz (16) axial unverlierbar gehalten ist.

3. Brennstoffördereinheit nach Anspruch 1 oder 2, dadurch gekennzeichnet, daß in dem das obere Druckleitungsteil (2) aufnehmenden unteren Druckleitungsteil (9) eine umlaufende Nut eingebracht ist, in der ein Dichtring (18) angeordnet ist.

4. Brennstoffördereinheit nach Anspruch 1 bis 3, dadurch gekennzeichnet, daß die elektrische Brennstoffpumpe durch das als Balg ausgeführte Dämpfungselement (11) federnd gegen eine Axialfläche eines Lagerauges (10) des Unterteils (6) angedrückt ist.

5. Brennstoffördereinheit nach Anspruch 4, dadurch gekennzeichnet, daß das Geräuschdämpfungselement (13) zwischen Axial- und Radialflächen des Lagerauges (10) und der elektrischen Brennstoffpumpe (8) angeordnet ist.

6. Brennstoffördereinheit nach einem der vorstehenden Ansprüche 1 bis 5, dadurch gekennzeichnet, daß die zum Tankboden (7) gerichtete Pumpenseite ein Filterelement (12) aufweist.

7. Brennstoffördereinheit nach Anspruch 6, dadurch gekennzeichnet, daß das Filterelement (12) als Dämpfungselement ausgebildet ist, das auf dem Tankboden aufliegt und eine größere Federsteifigkeit aufweist, als der zwischen elektrischer Brennstoffstoffpumpe (8) und unteren Druckleitungsteil (9) angebrachte Balg (11).

8. Brennstoffördereinheit nach Anspruch 6 bzw. 7, dadurch gekennzeichnet, daß das Filterelement (12) über ein weiteres Dämpfungselement (19) mit der elektrischen Brennstoffpumpe verbunden ist.

## Claims

1. Fuel supply unit with an electrical fuel pump (8) which can be installed in a fuel tank of a motor vehicle, which fuel pump (8) is fastened by means of a noise-damping element (13) or by means of spring elements (18) to a lower part (6) which is pushed by means of a lower delivery conduit part (9), connected via a further noise-damping element (11) to the delivery connection of the fuel pump (8), onto an upper delivery conduit part (2) permanently connected to the tank sealing cap (1) and which is guided, so that it cannot rotate, by means of a guide permanently connected to the tank sealing cap (1) and is held by distance means at a defined distance from the tank bottom (7) under the force of a compression spring (5) acting on the lower part (6), characterised in that the guide is formed by an upper return conduit part (4) onto which is pushed the lower part (6) with a lower return conduit part (3) emerging into the fuel tank, the compression spring (5) being pushed onto the upper return conduit part (4) between the tank sealing cap (1) and the lower part (6) and the lower part (6) supporting itself on the tank bottom (7) along an extrapolation of the return conduit axis.

2. Fuel supply unit according to Claim 1, characterised in that the lower part (6) pushed onto the upper return conduit part (4) is held axially, so that it cannot be lost, by means of a guide sleeve (15), which springs radially outwards when the parts are assembled, and a locking projection (16) located on the lower part (6).

3. Fuel supply unit according to Claim 1 or 2, characterised in that a peripheral groove is fashioned in the lower delivery conduit part (9) accommodating the upper delivery conduit part (2), a sealing ring (18) (sic) being located in the peripheral groove.

4. Fuel supply unit according to Claims 1 to 3, characterised in that the electrical fuel pump is pressed against an axial surface of a support ring (10) of the lower part (6) in a sprung manner by means of the damping element (11) designed as a bellows.

5. Fuel supply unit according to Claim 4, characterised in that the noise-damping element (13) is located between axial surfaces and radial surfaces of the support ring (10) and the electrical fuel pump (8).

6. Fuel supply unit according to one of the preceding Claims 1 to 5, characterised in that the end of the pump directed towards the tank bottom (7) has a filter element (12).

7. Fuel supply unit according to Claim 6, characterised in that the filter element (12) is designed as a damping element which is in contact with the tank bottom and has a larger spring stiffness than the bellows (11) fitted between the electrical fuel pump (8) and the lower delivery conduit part (9).

8. Fuel supply unit according to Claim 6 or 7, characterised in that the filter element (12) is connected to the electrical fuel pump by means of a further damping element (19).

## Revendications

1. Dispositif d'alimentation en carburant, comprenant une pompe de carburant électrique (8) qui peut être intégrée dans un réservoir de carburant d'un véhicule automobile et fixée par l'intermédiaire d'un élément amortisseur de bruit (13) ou d'éléments élastiques (18) sur un élément inférieur (6) qui, avec une section de conduite de refoulement inférieure (9) reliée par l'intermédiaire d'un autre élément amortisseur de bruit (11) au raccord de refoulement de la pompe de carburant (8), est emboîté sur une section de conduite forcée supérieure (2) solidaire d'un bouchon de réservoir (1), guidé de manière rigide en rotation par un guidage solidaire du bouchon de réservoir (1) et maintenu, sous l'action d'un ressort de compression (5) agissant sur l'élément inférieur (6) et par l'intermédiaire de moyens d'écartement, à une distance définie par rapport au fond (7) du réservoir, **caractérisé en ce** que le guidage est constitué par une section de conduite de retour supérieure (4) sur laquelle l'élément inférieur (6) est emboîté avec une section de conduite de retour inférieure (3) qui débouche dans le réservoir de carburant, le ressort de compression (5) est engagé entre le bouchon de réservoir (1) et l'élément inférieur (6) sur la section de conduite de retour (4), et l'élément inférieur (6) prenant appui sur le fond (7) du réservoir, dans le prolongement de l'axe de la conduite de retour.

2. Dispositif d'alimentation en carburant selon la revendication 1, caractérisé en ce que l'élément inférieur (6) emboîté sur la section de conduite de retour supérieure (4) est maintenu de manière axialement imperdable par une douille de guidage (15) qui, de manière élastique, s'écarte radialement vers l'extérieur lors de l'emboîtement, et par une saillie d'arrêt (16) conformée sur l'élément inférieur (6).

3. Dispositif d'alimentation en carburant selon l'une des revendications 1 ou 2, caractérisé en ce que dans la section de conduite de refoulement inférieure (9) recevant la section de conduite de refoulement supérieure (2) est ménagée une gorge circulaire dans laquelle est logé un joint d'étanchéité (18).

4. Dispositif d'alimentation en carburant selon l'une des revendications 1 à 3, caractérisé en ce que la pompe de carburant électrique est élastiquement appliquée par l'élément amortisseur (11) conformé en soufflet contre une surface axiale d'un oeil de palier (10) de l'élément inférieur (6).

5. Dispositif d'alimentation en carburant selon la revendication 4, caractérisé en ce que l'élément amortisseur de bruit (13) est disposé entre des surfaces axiales et radiales de l'oeil de palier (10) et la pompe de carburant électrique (8).

6. Dispositif d'alimentation en carburant selon l'une des revendications 1 à 5, caractérisé en ce que le côté de la pompe dirigé vers le fond (7) du réservoir comporte un élément filtrant (12).

7. Dispositif d'alimentation en carburant selon la revendication 6, caractérisé en ce que l'élément filtrant (12) est conformé en élément amortisseur qui repose sur le fond du réservoir et présente une rigidité élastique plus grande que celle du soufflet (11) situé entre la pompe de carburant électrique (8) et la section de conduite de refoulement inférieure (9).

8. Dispositif d'alimentation en carburant selon la revendication 6 ou 7, caractérisé en ce que l'élément filtrant (12) est relié à la pompe de carburant électrique par l'intermédiaire d'un élément amortisseur supplémentaire (19).
